# EUROPÄISCHE PATENTSCHRIFT

(11) **EP 3 124 194 B1**
(45) Veröffentlichungstag und Bekanntmachung des Hinweises auf die Patenterteilung: **05.05.2021**
(21) Anmeldenummer: 15002282.0
(22) Anmeldetag: 31.07.2015
(51) Int. Cl.: B28C 5/08, B28C 5/16, B01F 13/04, B01F 15/02, F16P 3/08

(54) **MISCHMASCHINE, INSBESONDERE BAUMISCHMASCHINE, ZUM MISCHEN VON MISCHGUT, INSBESONDERE ZUM MISCHEN VON MÖRTELN, PUTZEN, ESTRICHEN ODER BETON UND VERFAHREN ZUR BEDIENUNG EINER SOLCHEN MISCHMASCHINE**
MIXING MACHINE, IN PARTICULAR CONSTRUCTION MIXING MACHINE FOR MIXING MIXING MATERIAL, IN PARTICULAR FOR MIXING MORTARS, PLASTERS, SCREEDS OR CONCRETE AND PROCESS USING SUCH MACHINE
MACHINE DE MÉLANGE, EN PARTICULIER ENGIN DE MÉLANGE, DESTINÉ À MELANGER UN PRODUIT DE MÉLANGE, EN PARTICULIER DESTINÉE À MELANGER DU MORTIER, CRÉPI, CHAPES OU BÉTON ET PROCÉDÉ DE MISE EN OEUVRE D'UNE TELLE MACHINE

(43) Veröffentlichungstag der Anmeldung: 01.02.2017
(73) Patentinhaber: Collomix GmbH, 85080 Gaimersheim (DE)
(72) Erfinder: Essing, Alexander, D-85049 Ingolstadt (DE); Buchberger, Herbert, 85111 Pietenfeld (DE); Schmidt, Michael, 85117 Eitensheim (DE)
(74) Vertreter: Liebl, Thomas

(56) Entgegenhaltungen:
- WO-A2-2013/054308
- DE-B- 1 280 116
- US-A- 5 419 633

## Beschreibung

Die Erfindung betrifft eine Mischmaschine, insbesondere eine Baumischmaschine, zum Mischen von Mischgut, insbesondere zum Mischen von Mörteln, Putzen, Estrichen oder Beton, nach dem Oberbegriff des Anspruchs 1 , sowie ein Verfahren zur Bedienung oder Betätigung einer Mischmaschine zum Mischen von Mischgut nach dem Oberbegriff des Anspruchs 16.

Derartige Mischmaschinen sind allgemein bekannt, zum Beispiel aus der DE 10 2004 014 326 A1, die eine Mischmaschine mit einem als Mischkessel bezeichneten Mischbehälter und einem Antriebsmotor für ein in dem Mischbehälter angeordnetes Mischwerk aufweist, wobei der Mischbehälter eine obere verschließbare Einfüllöffnung für das Mischgut aufweist. Ferner ist eine Sicherungseinrichtung vorgesehen, um die Einfüllöffnung gegen ein Hineingreifen bei laufendem Mischwerk zu sichern, wobei die Sicherungseinrichtung mit einem für den Betrieb des Antriebsmotors notwendigen Schlüsselelement gesichert und entsichert werden kann. Eine Entsicherung der Einfüllöffnung mit dem Schlüsselelement ist somit nur dann möglich, wenn der Antriebsmotor ausgeschaltet ist. Das heißt, es kann mit dem Schlüsselelement entweder nur eine Einflussnahme auf den Antriebsmotor, das heißt ein Ein- oder Ausschalten vorgenommen werden oder aber eine Einflussnahme auf die Sicherungseinrichtung vorgenommen werden. Eine gleichzeitige Verwendung des Schlüsselelements am Antriebsmotor und an der Sicherungseinrichtung ist ausgeschlossen. Dadurch soll ein Hineingreifen in den Mischbehälter bei laufendem Mischwerk zuverlässig vermeidbar sein.

Ein weiteres Gefahrenpotential bildet jedoch auch die regelmäßig mittels eines Verschlusselementes verschließbare Auslassöffnung eines Mischbehälters, insbesondere dann, wenn sich das Verschlusselement in einer die Auslassöffnung freigebenden Auslassstellung befindet.

Die WO 2013/054308 A2 zeigt ein Verschlusselement in Form einer Schutzabdeckung. Wenn sich diese Schutzabdeckung in der geöffneten Auslassstellung befindet, ist die Auslassöffnung nicht verschlossen und somit ein Eingriff in das Innere des Behälters möglich.

Die US 5,419,633 zeigt in Verbindung mit einem verschwenkbaren Verschlusselement eine Abdeckung mittels eines Schutzgitters. Die DE 1 280 116 A offenbart eine Mischmaschine zum Mischen von Mischgut, gemäß dem Oberbegriff des Anspruchs 1, sowie ein Verfahren zur Bedienung oder Betätigung einer Mischmaschine zum Mischen von Mischgut, gemäß dem Oberbegriff des Anspruchs 16.

Es ist daher Aufgabe der vorliegenden Erfindung, eine Mischmaschine, insbesondere eine Baumischmaschine, zum Mischen von Mischgut, insbesondere zum Mischen von Mörteln, Putzen, Estrichen oder Beton, bereitzustellen, mittels der die Gefahr eines Eingriffs in den Mischbehälter durch eine Mischgut-Auslassöffnung hindurch auf einfache Weise funktionssicher vermieden bzw. wesentlich verringert werden kann. Des Weiteren ist es Aufgabe der Erfindung ein geeignetes Verfahren zum Bedienen bzw. Betätigen der Mischmaschine zur Verfügung zu stellen.

Diese Aufgabe wird gelöst mit den Merkmalen des Anspruchs 1. Vorteilhafte Ausgestaltungen sind Gegenstand der darauf rückbezogenen Unteransprüche.

Gemäß Anspruch 1 wird eine Mischmaschine, insbesondere eine Baumischmaschine, zum Mischen von Mischgut, insbesondere zum Mischen von Mörteln, Putzen, Estrichen oder Beton, vorgeschlagen, die einen Mischbehälter mit einem darin aufnehmbaren bzw. aufgenommenen Mischwerkzeug aufweist, der in einer Behälterwand, vorzugsweise in einer Behälterbodenwand, wenigstens eine, mittels wenigstens eines Verschlusselementes verschließbare Auslassöffnung aufweist, durch die das Mischgut nach dem Mischvorgang aus dem Mischbehälter ausgebracht werden kann. Das wenigstens eine Verschlusselement (zum Beispiel eine Schwenkplatte, um nur ein Beispiel zu nennen) ist zwischen einer die wenigstens eine Auslassöffnung verschließenden Verschluss- und/oder Mischstellung und einer die wenigstens eine Auslassöffnung freigebenden Auslassstellung verlagerbar. Erfindungsgemäß ist eine Sicherungseinrichtung vorgesehen, die eine Verlagerung des Verschlusselementes von der Verschluss- und/oder Mischstellung in die Auslassstellung blockiert, wenn sich eine Sicherheitseinrichtung, die einen der Auslassöffnung zugeordneten, zwischen unterschiedlichen Positionen verlagerbaren Auswurfschacht aufweist oder durch einen solchen ausgebildet ist, nicht in einer, die Auslassöffnung für einen Eingriff in den Mischbehälter durch die wenigstens eine Auslassöffnung hindurch abschirmenden Position befindet.

Mit einer derartigen erfindungsgemäßen Sicherungseinrichtung wird auf einfache und funktionssichere Weise sichergestellt, dass kein Eingriff mit der Hand durch die wenigstens eine Auslassöffnung des Mischbehälters von außerhalb des Mischbehälters her in den Mischbehälterinnenraum möglich ist. Dadurch kann die Arbeits- und Betriebssicherheit der erfindungsgemäßen Mischmaschine auf einfache Weise erhöht werden.

Der Auswurfschacht ist weiter erfindungsgemäß als verlagerbare Einheit ausgebildet, die zwischen unterschiedlichen Positionen verlagerbar ist, zum Beispiel zwischen einer Gebrauchsposition und einer Reinigungsposition verlagerbar ist. Durch diese Verlagerungsmöglichkeit des Auswurfschachtes ist sichergestellt, dass dieser in eine Reinigungsposition überführt bzw. verlagert werden kann, in der der Auswurfschacht entsprechend gereinigt werden kann.

Weiter ist erfindungsgemäß vorgesehen, dass sich der Auswurfschacht in seiner Gebrauchsposition an die Auslassöffnung anschließt, so dass das Mischgut bei sich in der Auslassstellung befindlichem Verschlusselement über die Auslassöffnung aus dem Mischbehälter ausbringbar und in den Auswurfschacht einbringbar ist. Ein derartiger Auswurfschacht ist technisch einfach aufgebaut und zudem auch fertigungstechnisch preiswert herstellbar, wobei der Auswurfschacht bevorzugt eine solche Länge aufweist und/oder so dimensioniert (zum Beispiel Knicke, Winkel, Einschnürung etc.) ist und/oder so mit zum Beispiel wenigstens einem Sicherheitselement (zum Beispiel Schutzgitter) ausgestattet ist, dass bei einem sich in die Auslassstellung verlagerten Verschlusselement kein Eingriff in den Mischbehälter durch den Auswurfschacht bzw. die wenigstens eine Auslassöffnung hindurch möglich ist. Dies lässt sich auf einfache Weise bewerkstelligen.

Gemäß einer besonders bevorzugten konkreten Ausgestaltung weist die Sicherungseinrichtung weiter wenigstens ein Sicherungselement auf bzw. ist der Sicherungseinrichtung wenigstens ein Sicherungselement zugeordnet, mittels dem bei einem sich in der Auslassstellung befindlichem Verschlusselement die Verlagerung der Sicherheitseinrichtung bzw. zumindest eines Bestandteils der Sicherheitseinrichtung in die die Auslassöffnung nicht abschirmende Position, vorzugsweise die Verlagerung des Auswurfschachtes von der Grundposition in die Reinigungsposition, blockierbar ist und mittels dem bei sich in der Verschluss- und/oder Mischstellung befindlichem Verschlusselement die Verlagerung der Sicherheitseinrichtung bzw. zumindest eines Bestandteils der Sicherheitseinrichtung in die die Auslassöffnung nicht abschirmende Position, vorzugsweise die Verlagerung des Auswurfschachtes zwischen der Grund- und der Reinigungsposition, freigebbar und/oder die Verlagerung des Verschlusselementes in die Auslassstellung blockierbar ist. Mit einem derartigen konkreten Aufbau wird auf einfache Weise sichergestellt, dass in den unterschiedlichsten Positionen der Sicherheitseinrichtung, vorzugsweise eines Auswurfschachtes als Sicherheitseinrichtung bzw. als Bestandteil der Sicherheitseinrichtung, sowie unabhängig von der Position des Verschlusselementes (insbesondere bei geöffnetem Verschlusselement) stets sichergestellt ist, dass kein Eingriff von außen her durch die Auslassöffnung hindurch in den Innenraum des Mischbehälters erfolgen kann.

Gemäß einer hierzu besonders bevorzugten konkreten Ausgestaltung weist die Sicherungseinrichtung mehrere, an dem Auswurfschacht und an dem Verschlusselement ausgebildete und/oder diesen zugeordnete sowie in den unterschiedlichen Stellungen des Verschlusselementes und/oder in den unterschiedlichen Positionen des Auswurfschachtes miteinander in unterschiedliche Wirkverbindungen bringbare bzw. stehende Sicherheitselemente auf. Gemäß einer besonders bevorzugten konkreten Ausgestaltung ist beispielsweise ein verschlusselementseitiges Sicherheitselement vorgesehen, dass in der Auslassstellung des Verschlusselementes mit einem ersten auswurfschachtseitigen Sicherheitselement dergestalt zusammenwirkt, dass eine Verlagerung des Auswurfschachtes blockiert ist. Das verschlusselementseitige Sicherheitselement wirkt weiter in der Verschluss- und/oder Mischstellung des Verschlusselementes mit einem zweiten auswurfschachtseitigen Sicherheitselement dergestalt zusammen, dass eine Verlagerung des Auswurfschachtes freigegeben ist. Und schließlich wirkt das verschlusselementseitige Sicherheitselement in der Verschluss- und/oder Mischstellung des Verschlusselementes mit einem dritten auswurfschachtseitigen Sicherheitselement dergestalt zusammen, dass eine Verlagerung des Verschlusselementes blockiert ist. Hier kann somit mit einem einzigen verschlusselementseitigen Sicherheitselement in bauteiltechnisch wenig aufwändiger und herstellungstechnisch günstiger Weise eine Blockade bzw. Freigabe der Verlagerung von sowohl dem Auswurfschacht als auch dem Verschlusselement in funktionssicherer Weise erzielt werden.

Gemäß einer besonders bevorzugten konkreten Bauweise kann hierbei das verschlussseitige Sicherheitselement durch ein am Verschlusselement ausgebildetes, erhabenes Arretierelement, zum Beispiel durch einen vom Verschlusselement abstehenden Arretierbolzen, gebildet sein. Ein derartiges erhabenes Arretierelement, insbesondere in Form eines abstehenden Arretierbolzens, ist einfach herzustellen und weist bei einer entsprechenden Dimensionierung auch im rauen Baustellenbetrieb eine hohe Lebensdauer auf. Das erste auswurfschachtseitige Sicherheitselement ist dann bevorzugt durch ein erstes auswurfschachtseitiges Anschlagelement gebildet, an dem das Arretierelement in der Auslassstellung des Verschlusselementes dergestalt anliegt, dass eine Verlagerung des Auswurfschachtes zwischen dessen Gebrauchs- und Reinigungsposition blockiert ist. Weiter ist das zweite auswurfschachtseitige Sicherheitselement bevorzugt durch eine auswurfschachtseitige Ausnehmung gebildet, durch die das Arretierelement bei einer Verlagerung des Auswurfschachtes zwischen der Gebrauchs- und der Reinigungsposition und einem sich in der Verschluss- und/oder Mischstellung befindlichen Verschlusselement ungehindert hindurchgeführt werden kann. Und schließlich ist bevorzugt vorgesehen, dass das dritte auswurfschachtseitige Sicherheitselement durch ein zweites auswurfschachtseitiges Anschlagelement gebildet ist, an dem das Arretierelement in der Verschluss- und/oder Mischstellung des Verschlusselementes dergestalt anliegt, dass eine Verlagerung des Verschlusselementes in dessen Auslassstellung blockiert ist. Auch die auswurfschachtseitigen Sicherheitselementausgestaltungen sind auf baulich einfache Weise auszubilden und bewirken damit einen insgesamt kompakten und funktionssicheren Aufbau der Sicherheitseinrichtung. Ausdrücklich sollen auch äquivalente Maßnahmen bzw. kinematische Umkehrungen hierzu vom Schutzumfang erfasst sein, das heißt, dass zum Beispiel erhabene Elemente Ausnehmungen sein können und dass Ausnehmungen erhabene Elemente sein können, um nur ein Beispiel zu nennen. Dies gilt selbstverständlich auch für die nachfolgend noch weiter erläuterten, bevorzugten optionalen Ausgestaltungen hierzu.

Das Verschlusselement kann grundsätzlich auf verschiedenste Art und Weise ausgebildet sein. Besonders bevorzugt ist jedoch eine Ausgestaltung, bei der das, vorzugsweise durch eine Verschlussplatte bzw. plattenförmig ausgebildete, Verschlusselement um eine Schwenkachse verschwenkbar im Bereich der, vorzugsweise randseitig in der Bodenwand des Mischbehälters ausgebildeten, Auslassöffnung gelagert ist. Mittels einer derartigen schwenkbaren Lagerung des Verschlusselementes kann eine besonders funktionssichere und einfach handzuhabene Freigabe bzw. Schließen der Auslassöffnung durch eine einfache Schwenkbewegung erzielt werden. Zudem ist eine derartige Schwenklagerung auch insbesondere für den rauen Baustellenbetrieb besonders vorteilhaft und zeichnet sich bei einer entsprechenden Dimensionierung durch eine hohe Lebensdauer aus.

Gemäß einer weiteren besonders bevorzugten Ausführungsform ist der, vorzugsweise kasten- und/oder röhrenförmig ausgebildete, Auswurfschacht alternativ oder zusätzlich schubladenartig ausziehbar im Bereich der, vorzugsweise randseitig in der Bodenwand des Mischbehälters ausgebildeten, Auslassöffnung gelagert. Ein derartiges schubladenartiges Ausziehen des Auswurfschachtes kann auf einfache Weise über zum Beispiel Teleskopschienen realisiert werden. Auch eine derartige schubladenartige Ausziehmöglichkeit des Auswurfschachtes eignet sich besonders gut für den rauen Baustellenbetrieb, weil diese stabil und funktionssicher in der Handhabung ist. Zudem kann ein derartiger zum Beispiel mit einer Linearverstelleinrichtung schubladenartig ausziehbarer Auswurfschacht einfach und schnell zwischen den unterschiedlichen Positionen verlagert werden. Dabei können im Bereich der zum Beispiel Teleskopschienen, an denen der Auswurfschacht aufgehängt bzw. gelagert ist, überdrückbare Rastnasen bzw. Rastelemente angeordnet sein, die die Verlagerung des Auswurfschachts von der Gebrauchsposition in die Reinigungsposition erst nach Überwinden einer bestimmten, durch die Rastelemente vorgegebenen Haltekraft freigeben, was wiederum auch bewirkt, dass der Auswurfschacht nicht in unerwünschter Weise aus der Gebrauchsposition herauswandern kann. Es versteht sich, dass selbstverständlich auch nur ein einziges Rastelement vorgesehen sein kann; der Plural in Verbindung mit den Rastelementen ist hier nur als Gattungsbegriff zu verstehen.

Gemäß einer weiteren konkreten Ausgestaltung ist das Arretierelement an der dem Auswurfschacht zugeordneten Unterseite des Verschlusselementes angeordnet, und zwar bevorzugt dergestalt, dass das Arretierelement in der der Verschluss- und/oder Mischstellung entsprechenden Schwenkstellung der auswurfschachtseitigen Ausnehmung zugeordnet ist, die in einem der Auslassöffnung zugewandten oberen Randbereich der Auswurfschachtwand ausgebildet ist, und zudem weiter dergestalt, dass das Arretierelement in der der Auslassstellung entsprechenden Schwenkstellung an dem der Auslassöffnung zugewandten und das erste auswurfschachtseitige Anschlagelement ausbildenden oberen Randbereich der Auswurfschacht anliegt. Ganz besonders bevorzugt ist in Verbindung mit einer derartigen Ausführungsform ein konkreter Aufbau, bei dem die Auslassöffnung und/oder der, die auswurfschachtseitige Ausnehmung und das erste auswurfschachtseitige Anschlagelement ausbildende, obere Randbereich der Auswurfschachtwand eine der kreisförmigen Schwenkbewegung bzw. dem Schwenkradius des Arretierelements bei Verlagerung des Verschlusselementes zwischen der Verschluss- und/oder Mischstellung und der Auslassstellung angepasste und/oder im Wesentlichen entsprechende Krümmung bzw. Radius aufweist. Dadurch wird auf einfache Weise sichergestellt, dass das, vorzugsweise in einem eck- und/oder randseitigen Bereich des Verschlusselementes angeordnete, Arretierelement bei einer Verschwenkung, ausgehend von der die Auslassöffnung vollständig verschließenden Verschluss- und/oder Mischstellung, von dem die auswurfschachtseitige Ausnehmung aufweisenden Bereich des oberen Randbereiches des Auswurfschachtes weg, in Anlage an den sich daran anschließenden und das erste Anschlagelement ausbildenden Bereich des oberen Randbereichs des Auswurfschachtes und/oder in Anlage an den Auslassöffnungsrandbereich gebracht werden kann. Dadurch kann sichergestellt werden, dass im Verlauf der Verschwenkung des Verschlusselementes in eine die Auslassöffnung immer mehr freigebende Auslassstellung eine geführte, gleitende Anlage erfolgt, was wesentlich dazu beiträgt, die Funktionssicherheit insgesamt zu erhöhen.

Die der Auslassöffnung zugeordnete Mündungsöffnung des Auswurfschachtes und damit wenigstens ein der Auslassöffnung zugeordneter oberer Randbereich der Auswurfschachtwand und/oder das, vorzugsweise plattenförmige, Verschlusselement weist zudem bevorzugt eine im Wesentlichen der Geometrie der Auslassöffnung entsprechende Geometrie, zum Beispiel eine halbmondartige Geometrie, auf. Dadurch wird ein sicherer Verschluss der Auslassöffnung zu jedem Zeitpunkt gewährleistet.

Das zweite auswurfschachtseitige Anschlagelement ragt von der Außenwand des Auswurfschachtes bevorzugt dergestalt ab, dass das verschlusselementseitige Arretierelement, bei einem sich in der Verschlussund/oder Mischstellung befindlichen Verschlusselement und einem Übergang des Auswurfschachtes von der Gebrauchsposition in die Reinigungsposition, in eine die Verlagerung, vorzugsweise die Verschwenkung des Verschlusselementes blockierende Anlage an wenigstens dem zweiten auswurfschachtseitigen Anschlagelement gelangt. Ein derartig ausgebildetes zweites auswurfschachtseitiges Anschlagelement kann einfachst an der Außenwand des Auswurfschachtes angeordnet werden, vorzugsweise in Form eines plattenartigen und/oder flossenartigen und/oder rippenartigen Bauteils.

Für eine besonders funktionssichere und abstützende Verlagerung des Verschlusselementes ist gemäß einer weiteren besonders bevorzugten Ausgestaltung vorgesehen, dass das Verschlusselement gleitend auf einem die Auslassöffnung wenigstens bereichsweise randseitig begrenzenden Auslassöffnungsrandbereich aufliegt. In Verbindung mit einer derartigen Ausgestaltung kann dann bevorzugt vorgesehen werden, dass der Auslassöffnungsrandbereich dem zweiten auswurfschachtseitigen Anschlagelement beim Übergang des Auswurfschachtes von der Gebrauchsposition in die Reinigungsposition so zugeordnet ist, dass beide Elemente zusammen die Verlagerung, insbesondere das Verschwenken des Arretierelementes besonders funktionssicher blockieren können.

Die Schwenkachse des bevorzugt verschwenkbaren Verschlusselementes ist vorzugsweise in Hochachsenrichtung ausgerichtet und in einem der bodenwandseitigen Auslassöffnung unmittelbar zugeordneten Bereich einer an die Behälterbodenwand anschließenden, vorzugsweise im Wesentlichen vertikal nach oben abragenden, Behälterseitenwand ausgebildet. Eine derartige Schwenkachsenausrichtung in Verbindung mit einer bodenwandseitigen Auslassöffnung bewirkt eine einfache und funktionssichere Betätigung des Verschlusselementes.

Für die Betätigung des Verschlusselementes und/oder des Auswurfschachtes ist dieses bzw. dieser vorzugsweise mit einem Betätigungselement, zum Beispiel mit einem Handgriff als Betätigungselement, versehen.

Eine besonders vorteilhafte Schutzfunktion wird auch dann erreicht, wenn im Auswurfschacht, vorzugsweise in einem der Auslassöffnung abgewandten Mündungsbereich des Auswurfschachtes, ein Schutzgitter angeordnet ist. Dieses Schutzgitter ist bezüglich seiner Maschenweite dann bevorzugt so bemessen, dass nicht mit der Hand durchgegriffen werden kann.

In üblicher Weise kann in dem Mischbehälter ein rotierendes und mittels eines an der Mischmaschine, vorzugsweise am Mischbehälter, angeordneten Antriebs antreibbares Mischwerkzeug aufgenommen und angeordnet sein.

Des Weiteren kann der nach oben offene Mischbehälter mittels eines öffenbaren Deckels, vorzugsweise mittels eines schwenkbar am Mischbehälter angelenkten und mit einem Schutzgitter versehenen öffenbaren Deckels, verschließbar sein. Auch hier kann das Schutzgitter bevorzugt wiederum eine Maschenweite aufweisen, die keinen Durchgriff mit der Hand bzw. gegebenenfalls auch mit einzelnen Fingern von oben her in den Mischbehälter ermöglicht.

Zudem kann der Mischbehälter auch zum Beispiel von einem, vorzugsweise mit Rädern versehenen, Gestell getragen sein.

Die Aufgabe wird bezüglich des Verfahrens ferner gelöst mit den Merkmalen des Anspruchs 16. Die sich hierdurch ergebenden Vorteile sind identisch mit den bereits vorstehend ausführlich gewürdigten Vorteilen der Mischmaschine. Insofern wird, auch bezüglich der optionalen Weiterbildungen, auf die zuvor gemachten Ausführungen verwiesen.

Die Erfindung wird nachfolgend anhand einer Zeichnung näher erläutert.

Es zeigen:
- Fig. 1: schematisch eine perspektivische Darstellung einer erfindungsgemäßen Mischmaschine,
- Fig. 2a bis 2c: schematisch eine Draufsicht auf die mittels eines Verschlusselementes verschließbare behälterbodenwandseitige Auslassöffnung in Verbindung mit unterschiedlichen Stellungen des Verschlusselementes bzw. in Verbindung mit unterschiedlichen Positionen des Auswurfschachtes, und
- Fig. 3a bis 3c: die den Fig. 2a bis 2c entsprechend zugeordneten Unteransichten auf die behälterbodenwandseitige Auslassöffnung.

In der Fig. 1 ist schematisch und perspektivisch eine beispielhafte Ausführungsform einer erfindungsgemäßen Mischmaschine 1 gezeigt, die als Baumischmaschine zum Mischen von Mörteln, Putzen, Estrichen oder Beton dienen kann. Die Mischmaschine 1 weist einen auf einem Gestell 2 gelagerten bzw. abgestützten Mischbehälter 3 auf.

Das Gestell 2 weist mehrere voneinander umfangsseitig beabstandete Gestellfüße 4 auf, wobei an den beiden in der Bildebene der Fig. 1 hinteren Gestellfüßen 4 eine Quer- bzw. Radachse 5 mitsamt daran drehbar gelagerten Rädern 6 gehaltert ist.

Der Mischbehälter 3 weist eine zylindrische Seitenwand 8 und eine den Mischbehälter 3 nach unten verschließende Bodenwand 7 auf. An der Unterseite der Bodenwand 7 befindet sich eine Motor- und Getriebeeinheit 9, die ein im Inneren des Mischbehälters 3 aufgenommenes Mischwerkzeug 10 rotierend antreibt. Der nach oben offene Mischbehälter 3 ist mittels eines vorzugsweise schwenkbar an der Seitenwand 8 gelagerten Deckels 11 verschlossen, der mit einem Schutzgitter 12 versehen ist, das eine solche Maschenweite aufweist, dass kein Durchgriff mit einer Hand möglich ist. Zudem ist dieses Schutzgitter 12 so weit oberhalb des Mischwerkzeugs 10 angeordnet, dass selbst bei hindurchgesteckten Fingern keine Gefahr für dieselben durch das rotierende Mischwerkzeug 10 besteht.

An einem in der Bildebene der Fig. 1 hinteren Bereich der Seitenwand 8 ist ein Transporthandgriff 13 angeordnet, mittels dem der gekippte und auf den Rädern 6 stehende Aufbau beim Verfahren einfach gehandhabt werden kann.

Des Weiteren ist hier beispielhaft im vorderen Bereich der Bodenwand 7 eine Steuer- bzw. Elektroeinheit 14 angeordnet, die zur Ansteuerung der Motor- und Getriebeeinheit 9 dient.

Des Weiteren ist, was insbesondere aus der Zusammenschau der Figuren 2a bis 2c ersichtlich ist, in einem randseitigen Bodenwandbereich eine hier halbkreis- bzw. halbmondförmige Auslassöffnung 15 ausgebildet, die mittels eines, um eine vertikal ausgerichtete Schwenkachse 16 verschwenkbaren, bevorzugt plattenförmigen Verschlusselementes 17, bevorzugt einer Schwenkplatte, verschließbar ist (siehe Fig. 2a). Die Schwenkachse 16 (siehe auch Fig. 1) ist somit in Hochachsenrichtung ausgerichtet und in einem der bodenwandseitigen Auslassöffnung 15 unmittelbar zugeordneten Bereich der dort vertikal nach oben anschließenden Seitenwand 8 ausgebildet.

An dem Verschlusselement 17, das eine der Auslassöffnung 15 entsprechende halbkreisförmige bzw. halbmondförmige Geometrie aufweist, ist ferner ein Handgriff 18 angeordnet, der, wie dies insbesondere aus der Fig. 2a und der Fig. 2c ersichtlich ist, die jeweils das Verschlusselement 17 in einer die Auslassöffnung 15 vollständig abdeckenden Verschluss- und/oder Mischstellung 19 zeigen, hier beispielhaft in einem mittleren Bereich, abgekröpft ist, sodass das mit der Hand zu greifende Griffende 20 in dieser Verschluss- und/oder Mischstellung des Verschlusselementes 17 beabstandet von der Seitenwand 8 des Mischbehälters 3 ist und somit von einer Bedienperson einfach hintergriffen bzw. umgriffen werden kann.

Soll nun zum Beispiel am Ende eines Mischvorgangs das Mischgut aus dem Mischbehälter 3 ausgebracht werden, kann eine Bedienperson das Verschlusselement 17 mittels des Handgriffs 18 aus der in der Fig. 2a gezeigten Verschluss- und/oder Mischstellung 19 in die in der Fig. 2b gezeigte Auslassstellung 21 verschwenken, in der die Auslassöffnung 15 wenigstens bereichsweise freigegeben ist. Das Mischgut kann dann über die Auslassöffnung 15 aus dem Mischbehälter 3 ausströmen bzw. ausgebracht werden.

Wie dies insbesondere aus der die jeweiligen Unteransichten zu den Fig. 2a bis 2c zeigenden Fig. 3a bis 3b sehr gut ersichtlich ist, schließt sich an die Auslassöffnung 15 nach unten, von der Bodenwand 7 weg im Wesentlichen unmittelbar ein hier lediglich beispielhaft kasten- bzw. röhrenförmiger Auswurfschacht 22 an, der wenigstens im Bereich seiner der Auslassöffnung 15 zugeordneten Mündungsöffnung, hier beispielhaft insgesamt, eine der Auslassöffnung 15 entsprechende und damit hier beispielhafte Halbkreis- bzw. Halbmondquerschnittsgeometrie aufweist.

Dieser Auswurfschacht 22 verlängert somit die Auslassöffnung 15 in der, in den Fig. 2b und Fig. 3b gezeigten Auslassstellung 21 des Verschlusselementes 17 dergestalt nach unten, dass das aus dem Mischbehälter 3 ausströmende bzw. ausgebrachte Mischgut über die Auslassöffnung 15 in den Auswurfschacht 22 und von dort zum Beispiel in ein unter die untere Mündungsöffnung des Auswurfschachtes 22 gestelltes Behältnis eingebracht werden kann.

Wie dies weiter aus den Fig. 3a bis 3c entnommen werden kann, ist im Bereich der unteren Mündungsöffnung des Auswurfschachtes ein Schutzgitter 23 angeordnet, dessen Maschenweite hier ebenfalls wiederum so gewählt ist, dass ein Durchgriff mit der Hand zu der Auslassöffnung 15 in der Bodenwand 7 und damit in das Innere des Mischbehälters 3 hinein unterbunden ist.

Ein derartiges Schutzgitter 23 ist insbesondere dann von Vorteil, wenn der Auswurfschacht 22, wie lediglich beispielhaft in der Fig. 1 dargestellt, eine relativ kurze Baulänge aufweist, sodass gegebenenfalls die Gefahr besteht, dass von unten mit der Hand durch den Auswurfschacht 22 hindurch in den Bereich der Auslassöffnung 15 hineingegriffen werden könnte. Alternativ könnte der Auswurfschacht jedoch auch eine solche Länge aufweisen und/oder so dimensioniert sein, dass ein derartiger Eingriff von unten durch den Auswurfschacht 22 hindurch zur Auslassöffnung 15 und von dort aus in den Mischbehälter 3 hinein nicht möglich ist.

Wie dies weiter aus den Fig. 3a bis 3b ersichtlich ist, ist der Auswurfschacht hier mittels einer Linearverstelleinrichtung, zum Beispiel einer hier lediglich beispielhaft durch zwei Teleskopschienen 24 gebildeten Linearverstelleinrichtung, in der Art eines Schubladens verlagerbar an der Unterseite der Bodenwand 7 aufgehängt bzw. gehaltert, sodass der Auswurfschacht 22 mittels dieser hier beispielhaft durch die Teleskopschienen 24 gebildeten Linearverstelleinrichtung von seiner in den Fig. 3a und 3b gezeigten Gebrauchsposition 25 und damit von der Auslassöffnung 15 weg in die in der Fig. 3c gezeigte Reinigungsposition 26 verlagert bzw. ausgezogen werden kann.

Um zu verhindern, dass der Auswurfschacht 22 bei dem sich in der Auslassstellung 21 befindlichen Verschlusselement 17 (Fig. 3b) in die Reinigungsposition 26 überführt bzw. ausgezogen werden kann sowie um zu vermeiden, dass das Verschlusselement 17 in der in der Fig. 3c gezeigten Reinigungsposition 26 des Verschlusselementes 17 von der dort gezeigten Verschluss- und/oder Mischstellung 19 in die Auslassstellung 21 überführt werden kann, ist eine Sicherheitseinrichtung vorgesehen, die neben dem Auswurfschacht 22 weiter unter anderem auch noch ein hier beispielhaft und bevorzugt als Arretierbolzen ausgebildetes Arretierelement 27 an einer dem Auswurfschacht 22 zugeordneten Unterseite des plattenartigen Verschlusselementes 17 aufweist. Dieses Arretierelement 27 ragt hier beispielhaft erhaben von der Unterseite 28 des Verschlusselementes 17 ab und ist dort in einem eck- und randseitigen Bereich, insbesondere in einem eck- und randseitigen Übergangsbereich zwischen den beiden langen Seiten des Verschlusselementes 17, angeordnet.

In der in der Fig. 3a gezeigten Verschluss- und/oder Mischstellung 19 des Verschlusselements 17 ist das Arretierelement 27 einer, in einem oberen Randbereich 32 der Auswurfschachtwand ausgebildeten auswurfschachtseitigen Ausnehmung 29 zugeordnet, durch die das Arretierelement 27 bei einer Verlagerung des Auswurfschachtes 22 von der in der Fig. 3a gezeigten Gebrauchsposition 25 in die in der Fig. 3c gezeigte Reinigungsposition 26 (und zurück) ungehindert hindurchführbar ist.

Um zu vermeiden, dass in der in der Fig. 3c gezeigten Reinigungsposition 26 des Auswurfschachtes 22 das Verschlusselement 17 von der dort gezeigten Verschluss- und/oder Mischstellung 19 in die Auslassstellung 21 überführt werden kann, ragt von der Außenwand des Auswurfschachtes weiter ein hier lediglich beispielhaft plattenartiges bzw. rippenartiges Anschlagelement 30 weg. Diesem Anschlagelement 30 ist das Arretierelement 27 in der Verschlus-und/oder Mischstellung 19 des Verschlusselementes 17 so zugeordnet, dass das Anschlagelement 30 ein Verschwenken des Verschlusselementes 17 um die Schwenkachse 16 in die Auslassstellung 21 blockiert bzw. verhindert.

Wie in der Fig. 3c lediglich beispielhaft dargestellt, liegt das Verschlusselement 17 beispielsweise gleitend auf einem die Auslassöffnung 15 randseitig begrenzenden Auslassöffnungsrandbereich 31 auf, der zudem hier wiederum lediglich optional bzw. beispielhaft gegebenenfalls auch so mit dem Anschlagelement 30 zusammenwirken kann, dass beide Elemente zusammen die Verlagerung des Arretierelementes 27 und damit das Verschwenken des Verschlusselementes 17 blockieren bzw. verhindern.

Wie dies weiter insbesondere aus der Fig. 3b ersichtlich ist, blockiert dieses an der Außenwand des Auswurfschachtes 22 abragende Anschlagelement 30 in der eingeschobenen Gebrauchsposition 25 des Auswurfschachtes 22, in der sich der Auswurfschacht 22 an die Auslassöffnung 15 anschließt, das Arretierelement 27 nicht mehr, sodass dieses Arretierelement 27 bei einem Verschwenken des Verschlusselementes 17 um die Schwenkachse 16 von dem der Ausnehmung 29 zugeordneten ersten eck- bzw. randseitigen Bereich 33 des Auswurfschachtes 22, hier beispielhaft um etwa 180°, entlang des Auslassöffnungsrandbereichs 31 bzw. entlang des oberen Randbereichs 32 der Auswurfschachtwand (und damit auch weg von der auswurfschachtseitigen Ausnehmung 29) in den in der Fig. 3c gezeigten gegenüberliegenden zweiten eck- bzw. randseitigen Bereich 34 des Auswurfschachtes 22 verlagert wird.

Hier liegt das Arretierelement 27 dann unmittelbar am oberen Randbereich 32 der Auswurfschachtwand an, sodass das Arretierelement 27 das Herausziehen des Auswurfschachtes 22 blockiert. Auch dadurch ist sichergestellt, dass durch die fehlende Wegverlagerungsmöglichkeit des Auswurfschachtes 22 als Bestandteil der Sicherheitseinrichtung von der Auslassöffnung 15 kein Eingriff über die Auslassöffnung 15 in den Mischbehälter 3 hinein erfolgen kann. Wie weiter aus den figürlichen Darstelllungen sehr gut ersichtlich ist, ist der Schwenkradius des Arretierelementes 27 und damit auch der Krümmungsverlauf des oberen Randbereichs 32 des Auswurfschachtes 22 hier somit durch den Abstand des Arretierelementes 27 von der Schwenkachse 16 vorgegeben.

Erst wenn das Verschlusselement 17 wieder in die in der Fig. 3a gezeigte Verschluss- und/oder Mischstellung 19 (zurück) verlagert worden ist, in der das Arretierelement 27 der Ausnehmung 29 des Auswurfschachtes 22 zugeordnet ist, kann der Auswurfschacht 22 ausgezogen werden. In diesem Fall ist aber dann, wie zuvor dargestellt, das Verschwenken des Verschlusselementes 17 durch das Zusammenwirken des Arretierelementes 27 mit dem Anschlagelement 30 bzw. dem Auslassöffnungsrandbereich 31 blockiert.

## Patentansprüche

1. Mischmaschine (1) zum Mischen von Mischgut, mit einem Mischbehälter (3), in dem ein Mischwerkzeug angeordnet oder anordenbar ist, wobei der Mischbehälter (3) in einer Behälterwand wenigstens eine, mittels wenigstens eines Verschlusselementes (17) verschließbare Auslassöffnung (15) aufweist, und wobei das wenigstens eine Verschlusselement (17) zwischen einer die wenigstens eine Auslassöffnung (15) verschließenden Verschluss- und/oder Mischstellung (19) und einer die wenigstens eine Auslassöffnung (15) freigebenden Auslassstellung (21) verlagerbar ist, wobei, eine Sicherheitseinrichtung vorgesehen ist, die einen der Auslassöffnung (15) zugeordneten, zwischen unterschiedlichen Positionen verlagerbaren Auswurfschacht (22) aufweist oder durch einen solchen ausgebildet ist, wobei sich der Auswurfschacht (22) in seiner Gebrauchsposition an die Auslassöffnung (15) anschließt, so dass das Mischgut bei sich in der Auslassstellung (21) befindlichem Verschlusselement (17) über die Auslassöffnung (15) aus dem Mischbehälter (3) ausbringbar und in den Auswurfschacht (22) einbringbar ist, **dadurch gekennzeichnet, dass** eine Sicherungseinrichtung vorgesehen ist, die eine Verlagerung des Verschlusselementes (17) von der Verschluss- und/oder Mischstellung (19) in die Auslassstellung (21) blockiert, wenn sich der Auswurfschacht (22) nicht in einer, die Auslassöffnung (15) für einen Eingriff in den Mischbehälter (3) durch die wenigstens eine Auslassöffnung (15) abschirmenden Position befindet.

2. Mischmaschine nach Anspruch 1, **dadurch gekennzeichnet, dass** der Auswurfschacht (22) eine solche Länge aufweist und/oder so dimensioniert ist und/oder so ausgestattet ist, dass bei einem sich in die Auslassstellung (21) verlagerten Verschlusselement (17) kein Eingriff in den Mischbehälter (3) durch den Auswurfschacht (22) bzw. die wenigstens eine Auslassöffnung (15) hindurch möglich ist.

3. Mischmaschine nach Anspruch 1 oder 2, **dadurch gekennzeichnet, dass** die Sicherungseinrichtung weiter wenigstens ein Sicherungselement aufweist oder der Sicherungseinrichtung wenigstens ein Sicherungselement zugeordnet ist, mittels dem bei einem sich in der Auslassstellung (21) befindlichem Verschlusselement (17) die Verlagerung der Sicherheitseinrichtung in die die Auslassöffnung (15) nicht abschirmende Position, vorzugsweise die Verlagerung des Auswurfschachtes (22) von der Gebrauchsposition (25) in die Reinigungsposition (26), blockierbar ist und mittels dem bei einem sich in der Verschluss- und/oder Mischstellung (19) befindlichem Verschlusselement (17) die Verlagerung der Sicherheitseinrichtung in die die Auslassöffnung (15) nicht abschirmende Position, vorzugsweise die Verlagerung des Auswurfschachtes (22) zwischen der Gebrauchs- und der Reinigungsposition, freigebbar und/oder die Verlagerung des Verschlusselementes (17) in die Auslassstellung (21) blockierbar ist.

4. Mischmaschine nach Anspruch 3, **dadurch gekennzeichnet, dass** die Sicherungseinrichtung mehrere, an dem Auswurfschacht (22) und an dem Verschlusselement (17) ausgebildete und/oder diesen zugeordnete und in den unterschiedlichen Stellungen des Verschlusselementes (17) und/oder in den unterschiedlichen Positionen des Auswurfschachtes (22) miteinander in unterschiedliche Wirkverbindungen bringbare Sicherheitselemente aufweist.

5. Mischmaschine nach Anspruch 3 oder 4, **dadurch gekennzeichnet,**
**dass** ein verschlusselementseitiges Sicherheitselement vorgesehen ist, das in der Auslassstellung (21) des Verschlusselementes (17) mit einem ersten auswurfschachtseitigen Sicherheitselement dergestalt zusammenwirkt, dass eine Verlagerung des Auswurfschachtes (22) blockiert ist,
**dass** das verschlusselementseitige Sicherheitselement in der Verschluss-und/oder Mischstellung (19) des Verschlusselementes (17) mit einem zweiten auswurfschachtseitigen Sicherheitselement dergestalt zusammenwirkt, dass eine Verlagerung des Auswurfschachtes (22) freigegeben ist, und
**dass** das verschlusselementseitige Sicherheitselement in der Verschluss-und/oder Mischstellung (19) des Verschlusselementes (17) mit einem dritten auswurfschachtseitigen Sicherheitselement dergestalt zusammenwirkt, dass eine Verlagerung des Verschlusselementes (17) blockiert ist.

6. Mischmaschine nach Anspruch 5, **dadurch gekennzeichnet,**
**dass** das verschlusselementseitige Sicherheitselement durch ein am Verschlusselement (17) ausgebildetes, erhabenes Arretierelement (27), vorzugsweise durch einen vom Verschlusselement abstehenden Arretierbolzen, gebildet ist,
**dass** das erste auswurfschachseitige Sicherheitselement durch ein erstes auswurfschachtseitiges Anschlagelement gebildet ist, an dem das Arretierelement (27) in der Auslassstellung (21) des Verschlusselementes (17) dergestalt anliegt, dass eine Verlagerung des Auswurfschachtes (22) zwischen dessen Gebrauchs- und Reinigungsposition blockiert ist,
**dass** das zweite auswurfschachtseitige Sicherheitselement durch eine auswurfschachtseitige Ausnehmung (29) gebildet, durch die das Arretierelement (27) bei einer Verlagerung des Auswurfschachtes (22) zwischen der Gebrauchs- und der Reinigungsposition und einem sich in der Verschluss- und/oder Mischstellung (19) befindlichen Verschlusselement (17) ungehindert hindurchführbar ist, und
**dass** das dritte auswurfschachtseitige Sicherheitselement durch ein zweites auswurfschachtseitiges Anschlagelement (30) gebildet ist, an dem das Arretierelement (27) in der Verschluss- und/oder Mischstellung (19) des Verschlusselementes (17) dergestalt anliegt, dass eine Verlagerung des Verschlusselementes (17) in dessen Auslassstellung (21) blockiert ist.

7. Mischmaschine nach einem der vorhergehenden Ansprüche, **dadurch gekennzeichnet, dass** das, vorzugsweise durch eine Verschlussplatte gebildete, Verschlusselement (17) um eine Schwenkachse (16) verschwenkbar im Bereich der, vorzugsweise randseitig in der Bodenwand (7) des Mischbehälters (3) ausgebildeten, Auslassöffnung (15) gelagert ist und/oder dass der, vorzugsweise kästen- und/oder röhrenförmig ausgebildete, Auswurfschacht (22) schubladenartig, vorzugsweise mittels einer Linearverstelleinrichtung, ausziehbar im Bereich der, vorzugsweise randseitig in der Bodenwand (7) des Mischbehälters (3) ausgebildeten, Auslassöffnung (15) gelagert ist.

8. Mischmaschine nach Anspruch 6 und 7, **dadurch gekennzeichnet, dass** das Arretierelement (27) an der dem Auswurfschacht (22) zugeordneten Unterseite (28) des Verschlusselementes (17) angeordnet ist, dergestalt, dass das Arretierelement (27) in der der Verschluss- und/oder Mischstellung (19) entsprechenden Schwenkstellung der auswurfschachtseitigen Ausnehmung (29) zugeordnet ist, die in einem der Auslassöffnung (15) zugewandten oberen Randbereich (32) der Auswurfschachtwand ausgebildet ist, und dass das Arretierelement (27) in der der Auslassstellung (21) entsprechenden Schwenkstellung an dem der Auslassöffnung (15) zugewandten und das erste auswurfschachtseitige Anschlagelement ausbildenden oberen Randbereich (32) der Auswurfschachtwand anliegt.

9. Mischmaschine nach Anspruch 8, **dadurch gekennzeichnet, dass** die Auslassöffnung (15) und/oder der, die auswurfschachtseitige Ausnehmung (29) und das erste auswurfschachtseitige Anschlagelement ausbildende, obere Randbereich (32) der Auswurfschachtwand eine der Schwenkbewegung bzw. dem Schwenkradius des Arretierelementes (27) bei Verlagerung des Verschlusselementes (17) zwischen der Verschluss-und/oder Mischstellung (19) und der Auslassstellung (21) angepasste und/oder im Wesentlichen entsprechende Krümmung bzw. Radius aufweist, vorzugsweise dergestalt, dass das, vorzugsweise in einem eck-und/oder randseitigen Bereich des Verschlusselementes (17) angeordnete, Arretierelement (27) bei einer Verschwenkung, ausgehend von der die Auslassöffnung (15) vollständig verschließenden Verschluss-und/oder Mischstellung (19), von dem die auswurfschachtseitige Ausnehmung (29) aufweisenden Bereich des oberen Randbereiches (32) des Auswurfschachtes weg, in Anlage an den sich daran anschließenden und das erste Anschlagelement ausbildenden Bereich des oberen Randbereichs (32) des Auswurfschachtes und/oder in Anlage an den Auslassöffnungsrandbereich (31) gelangt, vorzugsweise dort im Verlauf der Verschwenkung des Verschlusselementes (17) in eine die Auslassöffnung (15) immer mehr freigebende Auslassstellung (21) in einer gleitenden Anlageverbindung entlanggleitet.

10. Mischmaschine nach einem der vorhergehenden Ansprüche, **dadurch gekennzeichnet, dass** die der Auslassöffnung (15) zugeordnete Mündungsöffnung des Auswurfschachtes (22) und damit wenigstens ein der Auslassöffnung (15) zugeordneter oberer Randbereich (32) der Auswurfschachtwand und/oder das, vorzugsweise plattenförmige, Verschlusselement (17) eine im Wesentlichen der Geometrie der Auslassöffnung (15) entsprechende Geometrie, vorzugsweise eine halbkreis- und/oder halbmondartige Geometrie, aufweist oder aufweisen.

11. Mischmaschine nach einem der Ansprüche 5 bis 10, **dadurch gekennzeichnet, dass** das zweite auswurfschachtseitige Anschlagelement (30) von der Außenwand des Auswurfschachtes (22) dergestalt, vorzugsweise platten- und/oder flossen- und/oder rippenartig, abragt, dass das verschlusselementseitige Arretierelement (27), bei einem sich in der Verschluss- und/oder Mischstellung (19) befindlichem Verschlusselement (17) und einem Übergang des Auswurfschachtes (22) von der Gebrauchsposition (25) in die Reinigungsposition (26), in eine die Verlagerung, vorzugsweise die Verschwenkung, des Verschlusselementes (17) blockierende Anlage an wenigstens dem zweiten auswurfschachtseitigen Anschlagelement (30) gelangt.

12. Mischmaschine nach einem der vorhergehenden Ansprüche, **dadurch gekennzeichnet, dass** das Verschlusselement (17) gleitend auf einem die Auslassöffnung (15) wenigstens bereichsweise randseitig begrenzenden Auslassöffnungsrandbereich (31) aufliegt.

13. Mischmaschine nach Anspruch 11 und Anspruch 12, **dadurch gekennzeichnet, dass** der Auslassöffnungsrandbereich (31) dem zweiten auswurfschachtseitigen Anschlagelement (30) beim Übergang des Auswurfschachtes (22) von der Gebrauchsposition (25) in die Reinigungsposition (26) so zugeordnet ist, dass beide Elemente zusammen die Verlagerung, insbesondere das Verschwenken, des Arretierelementes (27) blockieren.

14. Mischmaschine nach einem der Ansprüche 7 bis 13, **dadurch gekennzeichnet, dass** die Schwenkachse (16) des Verschlusselementes (17) in Hochachsenrichtung ausgerichtet ist und in einem der bodenwandseitigen Auslassöffnung (15) unmittelbar zugeordneten Bereich einer an die Behälterbodenwand (7) anschließenden, vorzugsweise im Wesentlichen vertikal nach oben abragenden, Behälterseitenwand (8) ausgebildet ist.

15. Mischmaschine nach einem der vorhergehenden Ansprüche, **dadurch gekennzeichnet, dass** im Auswurfschacht (22), vorzugsweise in einem der Auslassöffnung (15) abgewandten Mündungsbereich des Auswurfschachtes (22), ein Schutzgitter (23) angeordnet ist.

16. Verfahren zur Bedienung oder Betätigung einer Mischmaschine (1) zum Mischen von Mischgut, mit einem Mischbehälter (3), in dem ein Mischwerkzeug angeordnet oder anordenbar ist, wobei der Mischbehälter (3) in einer Behälterwand wenigstens eine, mittels wenigstens eines Verschlusselementes (17) verschließbare Auslassöffnung (15) aufweist, und wobei das wenigstens eine Verschlusselement (17) zwischen einer die wenigstens eine Auslassöffnung (15) verschließenden Verschluss-und/oder Mischstellung (19) und einer die wenigstens eine Auslassöffnung (15) freigebenden Auslassstellung (21) verlagerbar ist, worin eine Sicherheitseinrichtung vorgesehen ist, die einen der Auslassöffnung (15) zugeordneten, zwischen unterschiedlichen Positionen verlagerbaren Auswurfschacht (22) aufweist oder durch einen solchen ausgebildet ist, wobei sich der Auswurfschacht (22) in seiner Gebrauchsposition an die Auslassöffnung (15) anschließt, so dass das Mischgut bei sich in der Auslassstellung (21) befindlichem Verschlusselement (17) über die Auslassöffnung (15) aus dem Mischbehälter (3) ausbringbar und in den Auswurfschacht (22) einbringbar ist, **dadurch gekennzeichnet, dass** eine Sicherungseinrichtung vorgesehen ist, die eine Verlagerung des Verschlusselementes (17) von der Verschluss- und/oder Mischstellung (19) in die Auslassstellung (21) blockiert, wenn sich der Auswurfschacht (22) nicht in einer, die Auslassöffnung (15) für einen Eingriff in den Mischbehälter (3) durch die wenigstens eine Auslassöffnung (15) abschirmenden Position befindet.

## Claims

1. Mixing machine (1) for the mixing of mixing material, having a mixing container (3) in which a mixing tool is or can be arranged, wherein the mixing container (3) has, in a container wall, at least one outlet opening (15) which can be closed by means of at least one closure element (17), and wherein the at least one closure element (17) is displaceable between a closure and/or mixing position (19), in which it closes the at least one outlet opening (15), and an outlet position (21), in which it frees the at least one outlet opening (15), wherein a safety device is provided which has, or is formed by, a discharge chute (22) which is assigned to the outlet opening (15) and is displaceable between different positions, wherein the discharge chute (22) adjoins the outlet opening (15) in its use position such that, with the closure element (17) in the outlet position (21), the mixing material can be discharged from the mixing container (3) via the outlet opening (15) and introduced into the discharge chute (22), **characterized in that** a securing device is provided which blocks a displacement of the closure element (17) from the closure and/or mixing position (19) into the outlet position (21) if the discharge chute (22) is not in a position in which it shields the outlet opening (15) for access into the mixing container (3) through the at least one outlet opening (15).

2. Mixing machine according to Claim 1, **characterized in that** the discharge chute (22) has such a length and/or is dimensioned and/or equipped in such a way that, with a closure element (17) displaced into the outlet position (21), no access into the mixing container (3) through the discharge chute (22) or through the at least one outlet opening (15) is possible.

3. Mixing machine according to Claim 1 or 2, **characterized in that** the securing device further has at least one securing element, or the securing device is assigned at least one securing element, by means of which, with a closure element (17) in the outlet position (21), the displacement of the safety device into the position in which it does not shield the outlet opening (15), preferably the displacement of the discharge chute (22) from the use position (25) into the cleaning position (26), can be blocked, and by means of which, with a closure element (17) in the closure and/or mixing position (19), the displacement of the safety device into the position in which it does not shield the outlet opening (15), preferably the displacement of the discharge chute (22) between the use and the cleaning position, can be enabled and/or the displacement of the closure element (17) into the outlet position (21) can be blocked.

4. Mixing machine according to Claim 3, **characterized in that** the securing device has a plurality of safety elements which are formed on and/or assigned to the discharge chute (22) and the closure element (17) and can be brought into different operative connections with one another in the different positions of the closure element (17) and/or in the different positions of the discharge chute (22).

5. Mixing machine according to Claim 3 or 4, **characterized**
**in that** a closure element-side safety element is provided which interacts with a first discharge chute-side safety element in the outlet position (21) of the closure element (17) in such a way that a displacement of the discharge chute (22) is blocked,
**in that** the closure element-side safety element interacts with a second discharge chute-side safety element in the closure and/or mixing position (19) of the closure element (17) in such a way that a displacement of the discharge chute (22) is enabled, and
**in that** the closure element-side safety element interacts with a third discharge chute-side safety element in the closure and/or mixing position (19) of the closure element (17) in such a way that a displacement of the closure element (17) is blocked.

6. Mixing machine according to Claim 5, **characterized**
**in that** the closure element-side safety element is formed by a projecting arresting element (27) formed on the closure element (17), preferably by an arresting bolt protruding from the closure element,
**in that** the first discharge chute-side safety element is formed by a first discharge chute-side stop element against which the arresting element (27) bears in the outlet position (21) of the closure element (17) in such a way that a displacement of the discharge chute (22) between its use and cleaning position is blocked,
**in that** the second discharge chute-side safety element is formed by a discharge chute-side cutout (29) through which the arresting element (27) can be guided unimpeded during a displacement of the discharge chute (22) between the use and the cleaning position and with a closure element (17) in the closure and/or mixing position (19), and
**in that** the third discharge chute-side safety element is formed by a second discharge chute-side stop element (30) against which the arresting element (27) bears in the closure and/or mixing position (19) of the closure element (17) in such a way that a displacement of the closure element (17) in its outlet position (21) is blocked.

7. Mixing machine according to one of the preceding claims, **characterized in that** the closure element (17), which is preferably formed by a closure plate, is mounted in the region of the outlet opening (15), which is preferably formed on the edge side in the bottom wall (7) of the mixing container (3), so as to be pivotable about a pivot axis (16), and/or **in that** the discharge chute (22), which preferably has a box-shaped and/or tubular design, is mounted in the region of the outlet opening (15), which is preferably formed on the edge side in the bottom wall (7) of the mixing container (3), such that it can be pulled out in the manner of a drawer, preferably by means of a linear adjustment device.

8. Mixing machine according to Claims 6 and 7, **characterized in that** the arresting element (27) is arranged on the underside (28), which is assigned to the discharge chute (22), of the closure element (17) in such a way that, in the pivoting position corresponding to the closure and/or mixing position (19), the arresting element (27) is assigned to the discharge chute-side cutout (29), which is formed in an upper edge region (32), which faces the outlet opening (15), of the discharge chute wall, and **in that**, in the pivoting position corresponding to the outlet position (21), the arresting element (27) bears against the upper edge region (32) of the discharge chute wall, said upper edge region facing the outlet opening (15) and forming the first discharge chute-side stop element.

9. Mixing machine according to Claim 8, **characterized in that** the outlet opening (15) and/or the upper edge region (32) of the discharge chute wall, said upper edge region forming the discharge chute-side cutout (29) and the first discharge chute-side stop element, has a curvature or radius adapted to, and/or substantially corresponding to, the pivoting movement or the pivoting radius of the arresting element (27) during displacement of the closure element (17) between the closure and/or mixing position (19) and the outlet position (21), preferably in such a way that, during a pivoting movement, starting from the closure and/or mixing position (19) completely closing the outlet opening (15), away from the region, which has the discharge chute-side cutout (29), of the upper edge region (32) of the discharge chute, the arresting element (27), which is preferably arranged in a corner-side and/or edge-side region of the closure element (17), comes into contact with the adjoining region, which forms the first stop element, of the upper edge region (32) of the discharge chute and/or into contact with the outlet opening edge region (31), preferably sliding along there in a sliding contact connection, in the course of the pivoting movement of the closure element (17), into an outlet position (21) increasingly freeing the outlet opening (15).

10. Mixing machine according to one of the preceding claims, **characterized in that** the mouth opening, which is assigned to the outlet opening (15), of the discharge chute (22) and hence at least one upper edge region (32) of the discharge chute wall that is assigned to the outlet opening (15) and/or the, preferably plate-shaped, closure element (17) have or has a geometry substantially corresponding to the geometry of the outlet opening (15), preferably a semicircular and/or half-moon-like geometry.

11. Mixing machine according to one of Claims 5 to 10, **characterized in that** the second discharge chute-side stop element (30) projects from the outer wall of the discharge chute (22), preferably in the manner of a plate and/or fin and/or rib, in such a way that the closure element-side arresting element (27), with a closure element (17) in the closure and/or mixing position (19) and during a transfer of the discharge chute (22) from the use position (25) into the cleaning position (26), comes into contact with at least the second discharge chute-side stop element (30), with the contact blocking the displacement, preferably the pivoting movement, of the closure element (17).

12. Mixing machine according to one of the preceding claims, **characterized in that** the closure element (17) bears slidingly on an outlet opening edge region (31) which marginally delimits the outlet opening (15) at least in certain regions.

13. Mixing machine according to Claim 11 and Claim 12, **characterized in that**, during the transfer of the discharge chute (22) from the use position (25) into the cleaning position (26), the outlet opening edge region (31) is assigned to the second discharge chute-side stop element (30) in such a way that both elements together block the displacement, in particular the pivoting movement, of the arresting element (27).

14. Mixing machine according to one of Claims 7 to 13, **characterized in that** the pivot axis (16) of the closure element (17) is oriented in the vertical axis direction and is formed in a region, which is directly assigned to the bottom wall-side outlet opening (15), of a container side wall (8) which adjoins the container bottom wall (7) and preferably projects substantially vertically upwards.

15. Mixing machine according to one of the preceding claims, **characterized in that** a protective grating (23) is arranged in the discharge chute (22), preferably in a mouth region of the discharge chute (22) that faces away from the outlet opening (15).

16. Method for operating or actuating a mixing machine (1) for the mixing of mixing material, having a mixing container (3) in which a mixing tool is or can be arranged, wherein the mixing container (3) has, in a container wall, at least one outlet opening (15) which can be closed by means of at least one closure element (17), and wherein the at least one closure element (17) is displaceable between a closure and/or mixing position (19), in which it closes the at least one outlet opening (15), and an outlet position (21), in which it frees the at least one outlet opening (15), wherein a safety device is provided which has, or is formed by, a discharge chute (22) which is assigned to the outlet opening (15) and is displaceable between different positions, wherein the discharge chute (22) adjoins the outlet opening (15) in its use position such that, with the closure element (17) in the outlet position (21), the mixing material can be discharged from the mixing container (3) via the outlet opening (15) and introduced into the discharge chute (22), **characterized in that** a securing device is provided which blocks a displacement of the closure element (17) from the closure and/or mixing position (19) into the outlet position (21) if the discharge chute (22) is not in a position in which it shields the outlet opening (15) for access into the mixing container (3) through the at least one outlet opening (15).

## Revendications

1. Machine de mélange (1) pour mélanger un produit de mélange, comprenant un récipient de mélange (3) dans lequel est ou peut être disposé un outil de mélange, le récipient de mélange (3) présentant, dans une paroi du récipient, au moins une ouverture d'écoulement (15) pouvant être fermée au moyen d'au moins un élément de fermeture (17), et l'au moins un élément de fermeture (17) pouvant être déplacé entre une position de fermeture et/ou de mélange (19) fermant l'au moins une ouverture d'écoulement (15) et une position d'écoulement (21) libérant l'au moins une ouverture d'écoulement (15),
un dispositif de sécurité étant prévu, lequel présente une goulotte d'éjection (22) associée à l'ouverture d'écoulement (15), pouvant être déplacée entre différentes positions, ou est réalisé par une telle goulotte d'éjection, la goulotte d'éjection (22) se raccordant dans sa position d'utilisation à l'ouverture d'écoulement (15) de telle sorte que le produit de mélange, lorsque l'élément de fermeture (17) se trouve dans la position d'écoulement (21), puisse être évacué hors du récipient de mélange (3) par le biais de l'ouverture d'écoulement (15) et puisse être introduit dans la goulotte d'éjection (22),
**caractérisée en ce**
**qu'**il est prévu un dispositif de protection qui bloque un déplacement de l'élément de fermeture (17) de la position de fermeture et/ou de mélange (19) à la position d'écoulement (21) lorsque la goulotte d'éjection (22) ne se trouve pas dans une position protégeant l'ouverture d'écoulement (15) pour un accès au récipient de mélange (3) à travers l'au moins une ouverture d'écoulement (15).

2. Machine de mélange selon la revendication 1, **caractérisée en ce que** la goulotte d'éjection (22) présente une longueur telle, et/ou est dimensionnée de telle sorte et/ou est configurée de telle sorte, que lorsqu'un élément de fermeture (17) se déplace dans la position d'écoulement (21), aucun accès au récipient de mélange (3) à travers la goulotte d'éjection (22) ou à travers l'au moins une ouverture d'écoulement (15) ne soit possible.

3. Machine de mélange selon la revendication 1 ou 2, **caractérisée en ce que** le dispositif de protection présente en outre au moins un élément de protection ou au moins un élément de protection est associé au dispositif de protection, au moyen duquel, lorsqu'un élément de fermeture (17) se trouve dans la position d'écoulement (21), le déplacement du dispositif de sécurité dans la position ne protégeant pas l'ouverture d'écoulement (15), de préférence le déplacement de la goulotte d'éjection (22) de la position d'utilisation (25) à la position de nettoyage (26), peut être bloqué et au moyen duquel, lorsqu'un élément de fermeture (17) se trouve dans la position de fermeture et/ou de mélange (19), le déplacement du dispositif de sécurité dans la position ne protégeant pas l'ouverture d'écoulement (15), de préférence le déplacement de la goulotte d'éjection (22) entre la position d'utilisation et la position de nettoyage, peut être libéré et/ou le déplacement de l'élément de fermeture (17) dans la position d'écoulement (21) peut être bloqué.

4. Machine de mélange selon la revendication 3, **caractérisée en ce que** le dispositif de protection présente plusieurs éléments de sécurité réalisés au niveau de la goulotte d'éjection (22) et de l'élément de fermeture (17) et/ou associés à ceux-ci et pouvant être amenés en différentes liaisons fonctionnelles les uns avec les autres dans les différentes positions de l'élément de fermeture (17) et/ou dans les différentes positions de la goulotte d'éjection (22).

5. Machine de mélange selon la revendication 3 ou 4, **caractérisée en ce**
**qu'**il est prévu un élément de sécurité du côté de l'élément de fermeture, lequel, dans la position d'écoulement (21) de l'élément de fermeture (17), coopère avec un premier élément de sécurité du côté de la goulotte d'éjection de telle sorte qu'un déplacement de la goulotte d'éjection (22) soit bloqué,
**que** l'élément de sécurité du côté de l'élément de fermeture, dans la position de fermeture et/ou de mélange (19) de l'élément de fermeture (17), coopère avec un deuxième élément de sécurité du côté de la goulotte d'éjection de telle sorte qu'un déplacement de la goulotte d'éjection (22) soit permis, et
**que** l'élément de sécurité du côté de l'élément de fermeture, dans la position de fermeture et/ou de mélange (19) de l'élément de fermeture (17), coopère avec un troisième élément de sécurité du côté de la goulotte d'éjection de telle sorte qu'un déplacement de l'élément de fermeture (17) soit bloqué.

6. Machine de mélange selon la revendication 5, **caractérisée en ce que**
l'élément de sécurité du côté de l'élément de fermeture est formé par un élément d'arrêt rehaussé (27) réalisé au niveau de l'élément de fermeture (17), de préférence par un boulon d'arrêt faisant saillie depuis l'élément de fermeture,
**en ce que** le premier élément de sécurité du côté de la goulotte d'éjection est formé par un premier élément de butée du côté de la goulotte éjection, contre lequel s'applique l'élément d'arrêt (27) dans la position d'écoulement (21) de l'élément de fermeture (17) de telle sorte qu'un déplacement de la goulotte d'éjection (22) entre sa position d'utilisation et sa position de nettoyage soit bloqué,
**en ce que** le deuxième élément de sécurité du côté de la goulotte d'éjection est formé par un évidement (29) du côté de la goulotte d'éjection, à travers lequel l'élément d'arrêt (27) peut être guidé librement dans le cas d'un déplacement de la goulotte d'éjection (22) entre la position d'utilisation et la position de nettoyage et lorsqu'un élément de fermeture (17) se trouve dans la position de fermeture et/ou de mélange (19), et
**en ce que** le troisième élément de sécurité du côté de la goulotte d'éjection est formé par un deuxième élément de butée (30) du côté de la goulotte d'éjection, contre lequel s'applique l'élément d'arrêt (27) dans la position de fermeture et/ou de mélange (19) de l'élément de fermeture (17) de telle sorte qu'un déplacement de l'élément de fermeture (17) dans sa position d'écoulement (21) soit bloqué.

7. Machine de mélange selon l'une quelconque des revendications précédentes, **caractérisée en ce que** l'élément de fermeture (17), de préférence formé par une plaque de fermeture, est supporté de manière pivotante autour d'un axe de pivotement (16) dans la région de l'ouverture d'écoulement (15) réalisée de préférence du côté du bord dans la paroi de fond (7) du récipient de mélange (3) et/ou **en ce que** la goulotte d'éjection (22), de préférence réalisée sous forme de compartiment et/ou de tube, est supportée de manière à pouvoir être retirée à la manière d'un tiroir, de préférence au moyen d'un dispositif de déplacement linéaire, dans la région de l'ouverture d'écoulement (15) réalisée de préférence du côté du bord dans la paroi de fond (7) du récipient de mélange (3).

8. Machine de mélange selon les revendications 6 et 7, **caractérisée en ce que** l'élément d'arrêt (27) est disposé au niveau du côté inférieur (28) de l'élément de fermeture (17) associé à la goulotte d'éjection (22) de telle sorte que l'élément d'arrêt (27), dans la position de pivotement correspondant à la position de fermeture et/ou de mélange (19), soit associé à l'évidement (29) du côté de la goulotte d'éjection, lequel est réalisé dans une région de bord supérieure (32) de la paroi de la goulotte d'éjection tournée vers l'ouverture d'écoulement (15), et **en ce que** l'élément d'arrêt (27), dans la position de pivotement correspondant à la position d'écoulement (21), s'applique contre la région de bord supérieure (32) de la paroi de la goulotte d'éjection tournée vers l'ouverture d'écoulement (15), et constituant le premier élément de butée du côté de la goulotte d'éjection.

9. Machine de mélange selon la revendication 8, **caractérisée en ce que** l'ouverture d'écoulement (15) et/ou la région de bord supérieure (32) de la paroi de la goulotte d'éjection, constituant l'évidement (29) du côté de la goulotte d'éjection et le premier élément de butée du côté de la goulotte d'éjection, présente une courbure ou un rayon adapté(e) et/ou correspondant essentiellement au mouvement de pivotement ou au rayon de pivotement de l'élément d'arrêt (27) lors du déplacement de l'élément de fermeture (17) entre la position de fermeture et/ou la position de mélange (19) et la position d'écoulement (21), de préférence de telle sorte que l'élément d'arrêt (27) disposé de préférence dans une région du côté du coin et/ou du bord de l'élément de fermeture (17), dans le cas d'un pivotement, à partir de la position de fermeture et/ou de mélange (19) fermant complètement l'ouverture d'écoulement (15), à l'écart de la région de la région de bord supérieure (32) de la goulotte d'éjection, présentant l'évidement (29) du côté de la goulotte d'éjection, parvienne en appui contre la région s'y raccordant et constituant le premier élément de butée, de la région de bord supérieure (32) de la goulotte d'éjection et/ou parvienne en appui contre la région de bord (31) de l'ouverture d'écoulement, de préférence glisse à cet endroit au cours du pivotement de l'élément de fermeture (17) dans une position d'écoulement (21) libérant de plus en plus l'ouverture d'écoulement (15) dans une connexion d'appui glissante.

10. Machine de mélange selon l'une quelconque des revendications précédentes, **caractérisée en ce que** l'ouverture d'embouchure de la goulotte d'éjection (22), associée à l'ouverture d'écoulement (15), et par conséquent au moins une région de bord supérieure (32) de la paroi de la goulotte d'éjection associée à l'ouverture d'écoulement (15) et/ou l'élément de fermeture de préférence en forme de plaque (17), présentent une géométrie correspondant essentiellement à la géométrie de l'ouverture d'écoulement (15), de préférence une géométrie de type semi-circulaire et/ou en forme de demi-lune.

11. Machine de mélange selon l'une quelconque des revendications 5 à 10, **caractérisée en ce que** le deuxième élément de butée (30) du côté de la goulotte d'éjection fait saillie depuis la paroi extérieure de la goulotte d'éjection (22) de préférence en forme de plaque et/ou d'aileron et/ou de nervure de telle sorte que l'élément d'arrêt (27) du côté de l'élément de fermeture, lorsqu'un élément de fermeture (17) se trouve dans la position de fermeture et/ou de mélange (19) et dans le cas d'un transfert de la goulotte d'éjection (22) de la position d'utilisation (25) à la position de nettoyage (26), parvienne en appui bloquant le déplacement, de préférence bloquant le pivotement de l'élément de fermeture (17), contre au moins le deuxième élément de butée (30) du côté de la goulotte d'éjection.

12. Machine de mélange selon l'une quelconque des revendications précédentes, **caractérisée en ce que** l'élément de fermeture (17) repose de manière glissante sur une région de bord (31) de l'ouverture d'écoulement limitant du côté du bord au moins en partie l'ouverture d'écoulement (15).

13. Machine de mélange selon la revendication 11 et la revendication 12, **caractérisée en ce que** la région de bord (31) de l'ouverture d'écoulement est associée au deuxième élément de butée (30) du côté de la goulotte d'éjection lors du transfert de la goulotte d'éjection (22) de la position d'utilisation (25) à la position de nettoyage (26) de telle sorte que les deux éléments bloquent ensemble le déplacement, en particulier le pivotement, de l'élément d'arrêt (27).

14. Machine de mélange selon l'une quelconque des revendications 7 à 13, **caractérisée en ce que** l'axe de pivotement (16) de l'élément de fermeture (17) est orienté dans la direction de l'axe vertical et est réalisé dans une région immédiatement associée à l'ouverture d'écoulement (15) du côté de la paroi de fond, d'une paroi latérale (8) du récipient faisant saillie de préférence essentiellement verticalement vers le haut, se raccordant à la paroi du fond du récipient (7).

15. Machine de mélange selon l'une quelconque des revendications précédentes, **caractérisée en ce que** dans la goulotte d'éjection (22), de préférence dans une région d'embouchure de la goulotte d'éjection (22) opposée à l'ouverture d'écoulement (15), est disposée une grille de protection (23).

16. Procédé de commande ou d'actionnement d'une machine de mélange (1) pour mélanger un produit de mélange, comprenant un récipient de mélange (3) dans lequel est ou peut être disposé un outil de mélange, le récipient de mélange (3) présentant, dans une paroi du récipient, au moins une ouverture d'écoulement (15) pouvant être fermée au moyen d'au moins un élément de fermeture (17), et l'au moins un élément de fermeture (17) pouvant être déplacé entre une position de fermeture et/ou de mélange (19) fermant l'au moins une ouverture d'écoulement (15) et une position d'écoulement (21) libérant l'au moins une ouverture d'écoulement (15),
un dispositif de sécurité étant prévu, lequel présente une goulotte d'éjection (22) associée à l'ouverture d'écoulement (15), pouvant être déplacée entre différentes positions, ou est réalisé par une telle goulotte d'éjection, la goulotte d'éjection (22) se raccordant dans sa position d'utilisation à l'ouverture d'écoulement (15) de telle sorte que le produit de mélange, lorsque l'élément de fermeture (17) se trouve dans la position d'écoulement (21), puisse être évacué hors du récipient de mélange (3) par le biais de l'ouverture d'écoulement (15) et puisse être introduit dans la goulotte d'éjection (22),
**caractérisé en ce**
**qu'**il est prévu un dispositif de protection qui bloque un déplacement de l'élément de fermeture (17) de la position de fermeture et/ou de mélange (19) à la position d'écoulement (21) lorsque la goulotte d'éjection (22) ne se trouve pas dans une position protégeant l'ouverture d'écoulement (15) pour un accèsau récipient de mélange (3) à travers l'au moins une ouverture d'écoulement (15).
